# EUROPÄISCHE PATENTSCHRIFT

(11) **EP 0 884 441 B1**
(45) Veröffentlichungstag und Bekanntmachung des Hinweises auf die Patenterteilung: **01.08.2001**
(21) Anmeldenummer: 98109403.0
(22) Anmeldetag: 23.05.1998
(51) Int. Cl.: E05D 5/12, E05D 7/10, F16B 37/00

(54) **Aushängbares Kraftwagentürscharnier**
Lift-off door hinge for vehicles.
Charnière pour porte de véhicule dégondable

(30) Priorität: 09.06.1997 DE 19724202
(43) Veröffentlichungstag der Anmeldung: 16.12.1998
(73) Patentinhaber: ED. Scharwächter GmbH, 42855 Remscheid (DE)
(72) Erfinder: Klüting, Bernd Alfred, 42477 Radevormwald (DE); Menten, Klaus, 42855 Remscheid (DE); Osterkamp, Heinrich, 42929 Wermelskirchen (DE)
(74) Vertreter: Sparing, Rolf Klaus

(56) Entgegenhaltungen:
- DE-A- 3 405 082
- DE-U- 29 704 055

## Beschreibung

Die Erfindung betrifft ein aushängbares Kraftwagentürscharnier nach dem Oberbegriff des Anspruchs 1.

Aushängbare Kraftwagentürscharniere werden im modernen Automobilbau eingesetzt, um die einmal in die Rohkarosserie eingepasste und justierte Fahrzeugtür nach dem Lackieren von der Karosserie trennen und getrennt aufgarnieren sowie anschließend im Rahmen der Endmontage des Fahrzeuges ohne erneute Justier- und Ausrichtarbeiten lagenrichtig wieder in die Karosserie einsetzen zu können. Bei der vorgenannten bekannten Bauart eines aushängbaren Scharnieres muß der in die Scharnieraugenbohrung des Scharnierauges des aushängbaren Scharnierflügels eingreifende, über die gesamte Länge der Scharnieraugenbohrung hin gleichförmige, zylindrische Bereich des Scharnierstiftes der Bohrungsweite des Scharnierauges gegenüber ein gewisses Untermaß aufweisen, um insbesondere ein maschniell unterstütztes Wiedereinsetzen der Fahrzeugtür in die Fahrzeugkarosserie zu ermöglichen bzw. zu erleichtern.

Daraus ergibt sich, daß die Zentrierung des Scharnierstiftes gegenüber der Scharnieraugenbohrung ausschließlich vermittels einerseits des an den radial ausladenden Bund des Scharnierstiftes angeschlossenen und andereseits des an die Gewindemutter angeschlossenen Konus sowie der diesen Konussen jeweils zugeordneten konischen Erweiterung der Scharnieraugenbohrung im Scharnierauge des anderen aushängbaren Scharnierflügels bewerkstelligt werden muß, wobei Konus und konische Erweiterung der Scharnieraugenbohrung in Verbindung mit der axial gerichteten, Verschraubung gleichzeitig auch die Aufgabe haben, eine zentrierte Lage des in diese eingreifenden Scharnierstiftabschnittes in der Scharnieraugenbohrung zu erreichen. Die Aufrechterhaltung der Zentrierung des Scharnierauges des anderen aushängbaren Scharnierflügels gegenüber dem Scharnierstift beruht dabei ausschließlich auf der über die durch die Verschraubung erzwungene bzw. unterstützte Flächenpressung zwischen den Konussen einerseits des Scharnierstiftes und andererseits der Gewindemutter und der jeweils zugehörigen konischen Erweiterung der Scharnieraugenbohrung.
Um bei einer solchen Gestaltung der Abstützung des aushängbaren Scharnierflügels am Scharnierstift der aus dem, insbesondere durch den Einbau motorischer Antriebe, z.B. elektrische Fensterheber oder dergl., bedingten, immer mehr zunehmenden Gewicht moderner Fahrzeugtüren resultierenden Kippneigung des Scharnierauges gegenüber dem Scharnierstift zu begegnen, ist die Verschraubung der Gewindemutter mit dem ihr zugeordneten axialen Fortsatz des Scharnierstiftes zum überwiegenden Teil außerhalb des Scharnierauges des aushänbaren Scharnierflügels angeordnet. Mittels dieser Anordnung der Verschraubung zwischen Scharnierstift und Gewindemutter kann zwar auch bei schweren Fahrzeugtüren verhindert werden, daß das Scharnierauge des aushängbaren Scharnierflügels allmählich eine gewisse Winkelstellung zur Scharnierachse einnimmt, bzw. daß sich die Fahrzeugtür allmählich setzt, jedoch ist es hierzu erforderlich, den das der Gewindemutter zugeordnete Gewinde tragenden Fortsatz des Scharnierstiftes verhältnismäßig lang auszubilden, woraus dann aber ungünstigerweise ein verhältnismäßig großer Aushebeweg für das Aushängen des Scharnieres resultiert.

DE-U-297 04 055 beschreibt ein aushängbares Türscharnier, bei dem die aushebbare Scharnierhälfte im Bereich ihrer Gewerbe von einem ersten Konus des Scharnierstifts und einem zweiten Konus einer auf einem verzahnten Abschnitt des Scharnierstifts aufgeschraubten Mutter gestützt wird, wodurch die zweite Scharnierhälfte im zusammengefügten Zustand drehsicher mit dem Scharnierstift verbunden ist.

DE-A-34 05 082 beschreibt ein Kraftwagentürscharnier mit einer aushebbaren Scharnierhälfte, bei dem zur Sicherung der aushebbaren Scharnierhälfte ein Schraubenbolzen in den Scharnierstift eingeschraubt ist.

Es ist die Aufgabe der Erfindung, ein aushängbares Kraftwagentürscharnier nach dem Oberbegriff des Anspruchs 1 zu schaffen, das ohne Erhöhung des Herstellungs- oder Montageaufwands für das Türscharnier das Setzen der Fahrzeugtür vermeidet und bei möglichst kurzer Ausbildung des Scharnierstifts auch eine in radialer Richtung stabile Abstützung der aushängbaren Scharnierhälfte am Scharnierstifts gewährleistet.

Diese Aufgabe wird bei dem eingangs genannten Kraftwagentürscharnier erfindungsgemäß mit den kennzeichnenden Merkmalen des Anspruchs 1 gelöst.

Diese Gestaltung von Scharnierstift und zugehöriger Gewindemutter eröffnet die Möglichkeit, die Verschraubung von Gewindemutter und Scharnierstift weitgehend in das Scharnierauge hinein zu verlegen und zugleich eine sehr gute radiale Abstützung zwischen Scharnierauge und Scharnierstift im Bereich beider Enden des zylindrischen Längenabschnittes der Scharnieraugenbohrung des aushängbaren Scharnierflügels zu erreichen. Die Verlagerung der Verschraubung zwischen Scharnierstift und Gewindemutter in das Scharnierauge führt vorteilhafterweise zugleich auch zu einer Beschränkung der für das Aushängen des aushängbaren Scharnierflügels erforderlichen Aushubhöhe auf den Betrag der Höhe des Scharnierauges selbst. Hand in Hand mit der Verlagerung der Verschraubung von Scharnierstift und Gewindemutter in das Scharnierauge ergibt sich darüberhinaus zugleich auch noch eine Gewichtsveringerung des Scharnierstiftes, ohne daß hierfür ein erhöhter Herstellungsaufwand oder eine Verringerung der Stabilität der Verbindung des aushängbaren Scharnierflügels mit dem Scharnierstift in Kauf genommen werden müßte.

Insbesondere ist dabei vorgesehen, daß der Außendurchmesser des halsartigen, mit einem Innengewinde ausgestatteten Fortsatzes der Gewindemutter der lichten Weite der zylindrischen Längenabschnittes der Scharnieraugenbohrung der anderen Scharnierhälfte entspricht.

In einer bevorzugten Ausführungsform ist vorgesehen, daß die axiale Länge des halsartigen Fortsatzes der Gewindemutter wenigstens einem Fünftel der Länge des zylindrischen Längenabschnittes der Scharnieraugenbohrung entspricht und daß die axiale Länge eines sich an den sich zum freien Ende des Scharnierstiftes hin verjüngenden Konus des zwischen die einander zugewandten Gewerbeflächen der Scharnieraugen beider Scharnierflügel eingreifenden Bundes des Scharnierstiftes anschließenden, in seinem Durchmesser der lichten Weite des zylindrischen Längenabschnittes der Scharnieraugenbohrung entsprechenden Sockelansatzes gleichfalls wenigstens einem Fünftel der axialen Länge des zylindrischen Längenabschnittes der Scharnieraugenbohrung entspricht. Diese Ausführungsform zeichnet sich dadurch aus, daß der aushängbare Scharnierflügel in der Nähe seiner beiden einander gegenüberliegenden Gewerbeflächen in radialer Richtung hinreichend gegen den Scharnierstift abgestützt und diesem gegenüber auch zenrtriert ist, womit ein nachträgliches Setzen der Türe völlig ausgeschlossen ist.

In Verbindung mit einer bezüglich der Scharnieraugenbohrung des aushängbaren Scharnierflügels innenliegenden Anordnung der Verschraubung zwischen Scharnierstift und Gewindemutter, für welche es charakteristisch ist, daß der Gewindefortsatz des Scharnierstiftes die Gewindebohrung der Gewindemutter nur zu einem Teil durchgreift, besteht eine vorteilhafte Ausbildung der Gewindemutter darin, daß deren Gewindebohrung nach außen durch eine Abdeckung verschlossen ist, wobei die Abdeckung zweckmäßigerweise bleibend bzw. unlösbar mit dem Körper der Gewindemutter verbunden ist. Dadurch werden ein Ansammeln von Schmutz oder Lack bzw. sonstigem Material innerhalb des nach außen offen bleibenden Bereiches der Gewindebohrung der Gewindemutter und damit auch jedwede evtl. aus einem Austreten solcher Ansammlungen resultierende Unzulänglichkeit vermieden.

Für eine praktische Ausgestaltung der Gewindemutter steht je nach Anordnung und Ausbildung des Werkzeugansatzes der Gewindemutter eine Anzahl von Ausgestaltungsformen zur Verfügung.

In einer ersten Ausgestaltungsform ist vorgesehen, daß eine mit einer Abdeckung versehene Gewindemutter mit außenliegenden Vielkant-Werkzeugansatz als einteilig geformte Hutmutter oder aber als mit einem aufgesetzten domförmigen Hutteil ausgestattete Gewindemutter ausgebildet ist.

Nach einer anderen Ausgestaltungsform kann vorgesehen sein, daß bei einer mit außenliegenden Vielkant-Werkzeugansatz ausgestatteten Gewindemutter die Abdeckung ihrer Gewindebohrung durch eine Abdichtscheibe gebildet ist, wobei die Abdichtscheibe zweckmäßigerweise in einer in axialer Verlängerung des Mutterkörpers angeordneten und der Gewindebohrung gegenüber ein Übermaß aufweisenden Aufnahme aufgenommen ist. In ihrer Lage innerhalb der an den Mutterkörper angeformten Aufnahme kann die Abdichtscheibe durch eine Randumbörderlung der Aufnahme festgelegt sein. In einer Weiterbildung dieser Ausgestaltungform kann weiter vorgesehen sein, daß eine in eine an den Mutterkörper angeformte Aufnahme eingesetzte Abdichtscheibe mit einer mittig angeordneten Zentriervertiefung versehen ist, wobei im Rahmen einer weiteren zweckmäßigen Abwandlung auch vorgesehen sein kann, daß die Abdichtscheibe mittels einer mittig angeordneten axialen Verprägung mit einem in den Bereich der Gewindebohrung der Gewindemutter eingreifenden Zentrieransatz versehen ist, und wobei zugleich die Ausbildung des Zentrieransatzes gleichzeitig der Verbindung der Abdeckscheibe mit dem Mutterkörper dienen kann.

Bei einer einteiligen Ausführungsform von Mutterkörper und Abdeckung der Gewindebohrung einer Gewindemutter kann zur Ausbildung zweckmäßiger Formen eines Werkzeugansatzes vorgesehen sein, daß ein nach Art einer Hutmutter mit einem seinen der Aufnahme der Gewindebohrung zugeordneten Bereich axial überragenden und die Gewindebohrung überdeckenden Bereich versehener Mutterkörper mit einer axial gerichteten, in ihrem Querschnitt einen Werkzeugansatz bildenden Prägung versehen ist, derart, daß zwischen Prägung und Gewindebohrung eine im wesentlichen senkrecht zur Achse der Gewindebohrung ausgerichtete Abdeckwand erhalten bleibt. Bei dieser Ausführungsform kann in einer ersten, einfachen Ausgestaltung vorgesehen sein, daß die axial gerichtete Prägung einen Innentorx bildet und dieser den einzigen Werkzeugansatz der Gewindemutter bildet. In einer zweiten Ausgestaltung dieser Ausführungsform kann aber auch vorgesehen sein, daß die Gewindemutter zusätzlich zu einem durch eine axial gerichtete Prägung gebildeten Innentorx mit einem Außentorx versehen ist.

Die Erfindung ist in der nachfolgenden Beispielsbeschreibung anhand zweier in der Zeichnung dargestellter Ausführungsbeispiele im Einzelnen beschrieben.
- Fig. 1: zeigt einen Längsschnitt durch ein aushängbares Kraftwagentürscharnier.
- Fig. 2: zeigt eine teilweise geschnittene Seitenansicht einer als Hutmutter ausgebildeten Gewindemutter.
- Fig. 3: zeigt eine eine teilweise geschnittene Seitenansicht einer als zusammengesetzte Hutmutter ausgebildeten Gewindemutter.
- Fig. 4: zeigt eine teilweise geschnittene Seitenansicht einer ersten Ausführungsform einer mit einer Abdichtscheibe versehenen Gewindemutter.
- Fig. 5: zeigt eine teilweise geschnittene Seitenansicht einer zweiten Ausführungsform einer mit einer Abdichtscheibe versehenen Gewindemutter.
- Fig. 6: zeigt eine teilweise geschnittene Seitenansicht einer dritten Ausführungsform einer mit einer Abdichtscheibe versehenen Gewindemutter.
- Fig. 7: zeigt eine teilweise geschnittene Seitenansicht einer ersten Ausführungsform einer mit einem innenliegenden Werkzeugansatz versehenen Gewindemutter.
- Fig. 8: zeigt eine teilweise geschnittene Seitenansicht einer zweiten Ausführungsform einer mit einem innenliegenden Werkzeugansatz versehenen Gewindemutter.

Bei einem aus einem ersten, am einen in der Zeichnung nicht dargestellten Türanordnungsteil befestigbaren Scharnierflügel 1 und einem zweiten, am anderen gleichfalls nicht dargestellten Türanordnungsteil befestigebaren Scharnierflügel 2 bestehenden, aushängbaren Kraftwagentürscharnier ist ein Scharnierstift 3 vermittels einer Lagerbuchse 4 aus wartungsfreiem Lagermaterial frei drehbar in einer Scharnieraugenbohrung 5 des Scharnierauges 6 der ersten Scharnierflügels 1 gelagert. Im Scharnierauge 6 ist der Scharnierstift 3 gegen ein Wandern in axialer Richtung einerseits durch eine gegen dessen außenliegende Gewerbefläche 7 anliegende Stützplatte 8 und andererseits mittels eines dessen außenliegende Gewerbefläche 9 übergreifenden radial ausladenden Bundes 16 gesichert. In seinem das Scharnierauge 6 des einen Scharnierflügels 1 überragenden Bereich weist der Scharnierstift 3 einen an den radial auskragenden Bund 16 angeschlossenen Konus 10 auf, mit welchem er bei eingehängtem Türscharnier in eine entsprechende, an die Gewerbefläche 11 des Scharnierauges 12 des zweiten Scharnierflügels 2 anschließende konische Erweiterung 13 der Scharnieraugenbohrung 14 eingreift. Im Anschluß an den Konus 10 weist der Scharnierstift 3 einen zylindrischen Sockelansatz 15 auf, welcher einen zur lichten Weite des zylindrischen Längenbereiches der Scharnieraugenbohrung 14 komplementären Durchmesser aufweist. An den zylindrischen Sockelansatz 15 des Scharnierstiftes 3 schließt sich ein der lichten Weite der Scharnieraugenbohrung gegenüber ein deutliches Untermaß aufweisender, axial gerichteter zylindrischer Fortsatz 17 an, welcher über seine Länge hin mit einem Außengewinde 18 versehen ist, auf welches eine mit einen konischen Ansatz 19 versehene Gewindemutter 20 aufschraubbar ist. Der konische Ansatz 19 der Gewindemutter 20 greift bei zusammengesetztem Scharnier in eine komplementär konisch gestaltete Erweiterung 21 der Scharnieraugenbohrung 14 ein. An den konischen Ansatz 19 der Gewindemutter 20 schließt sich ein axial gerichteter, mit einem Innengewinde ausgestatteter Halsansatz 22 an, welcher in den zwischen dem zylindrischen Fortsatz 14 und dem Innenumfang des zylindrischen Längenabschnittes der Scharnieraugenbohrung 14 bestehenden Ringraum 23 eingreift und dessen Außendurchmesser der lichten Weite der Scharnieraugenbohrung 14 entspricht. In der dargestellten Ausführungsform entspricht die jeweilige Eintauchtiefe einerseits des an den Konus 10 angeschlossenen zylindrischen Sockelansatzes 15 des Scharnierstiftes und andererseits des axial gerichteten Halsansatzes 22 der Gewindemutter 20 in den zylindrischen Längenabschnitt der Scharnieraugenbohrung 14 einem Fünftel der Gesamtlänge des zylindrischen Längenabschnittes der Scharnieraugenbohrung 14. Die axiale Länge des Gewindefortsatzes 17 des Scharnierstiftes 3 ist auf die Gesamthöhe des Scharnierauges 12 des aushängbaren Scharnierflügels begrenzt. Ersichtlicherweise durchgreift der Gewindefortsatzes 17 des Scharnierstiftes 3 die Gewindebohrung der Gewindemutter 20 nur zu einem Teil, derart, daß die Verschraubung der Gewindemutter 20 bezüglich der Scharnieraugenbohrung des aushängbaren Scharnierflügels insgesamt innenliegend untergebracht ist.
In Fig. 2 und 3 ist eine erste Ausführungsform einer mit einer deren Gewindebohrung 30 nach außen verschließenden Abdekkung versehenen Gewindemutter 20 dargestellt, wobei die Gewindemutter 20 gemäß Fig. 2 als einteilige Hutmutter ausgebildet ist, während sie gemäß Fig. 3 als zusammengesetzte Hutmutter ausgebildet ist, dahingehend daß auf einen mit einem außenliegend angeordneten Vielkant-Werkzeugansatz 31 ausgestatteten Mutterkörper 32 ein domförmiges Hutteil 33 aufgesetzt ist.

In Fig. 4 bis 6 sind Varianten einer mit einer deren Gewindebohrung 30 nach außen verschließenden Abdichtscheibe versehenen Gewindemutter 20 dargestellt.
Gemäß der Darstellung in Fig. 4 ist eine plattenförmige Abdichtscheibe 34 in einer in axialer Verlängerung eines mit einem außenliegend angeordneten Vielkant-Werkzeugansatz 31 ausgestatteten Mutterkörper 32 angeordneten und der Gewindebohrung 30 gegenüber ein Übermaß aufweisenden Aufnahme 35 aufgenommen. In ihrer Lage innerhalb der an den Mutterkörper 32 angeformten Aufnahme 35 ist die beidseitig glattflächige Abdichtscheibe 34 durch eine Randumbördelung 36 der Aufnahme 35 festgelegt.
Gemäß der Darstellung in Fig. 5 ist eine ebenfalls plattenförmige Abdichtscheibe 34 in einer in axialer Verlängerung eines mit einem außenliegend angeordneten Vielkant-Werkzeugansatz 31 ausgestatteten Mutterkörper 32 angeordneten und der Gewindebohrung 30 gegenüber ein Übermaß aufweisenden Aufnahme 35 aufgenommen und mit einer mittig angeordneten Zentriervertiefung 37 versehen.
Gemäß der Darstellung in Fig. 6 ist eine in einer in axialer Verlängerung eines mit einem außenliegend angeordneten Vielkant-Werkzeugansatz 31 ausgestatteten Mutterkörper 32 angeordnete Abdichtscheibe 38 als Formteil ausgebildet, dahingehend, daß die Abdichtscheibe 38 mittels einer mittig angeordneten axialen Verprägung mit einem in den Bereich der Gewindebohrung 30 der Gewindemutter 20 eingreifenden Zentrieransatz 39 versehen ist.

Die Ausführungsformen nach Fig. 7 und 8 zeichnen sich durch eine einteilige Ausbildung der Gewindemutter 20 aus. Bei der Gestaltungsform nach Fig. 7 ist ein nach Art einer Hutmutter mit einem seinen der Aufnahme der Gewindebohrung 30 zugeordneten Bereich axial überragenden und die Gewindebohrung 30 überdeckenden Bereich 40 versehener Mutterkörper 32 mit einer axial gerichteten, in ihrem Querschnitt einen Werkzeugansatz bildenden Prägung 41 versehen, wobei die Prägung 41 derart gestaltet ist, daß zwischen Prägung 41 und Gewindebohrung 30 eine im wesentlichen senkrecht zur Achse der Gewindebohrung 30 ausgerichtete Abdeckwand 42 erhalten bleibt und die Prägung 41 zugleich den einzigen, als Torx gestalteten Werkzeugansatz der Gewindemutter 20 bildet. Von der Gestaltungsform nach Fig. 7 unterscheidet sich die Gestaltungsform nach Fig. 8 dadurch, daß die Gewindemutter 20 zusätzlich zu einem durch eine axial gerichtete Prägung 41 gebildeten Innentorx mit einem Außentorx 44 gestalteten zweiten Werkzeugansatz versehen ist.

## Patentansprüche

1. Aushängbares Kraftwagentürscharnier, dessen einer Scharnierflügel (1) am einen und dessen anderer Scharnierflügel (2) am anderen Türanordnungsteil, Tür oder Türholm, befestigbar ist und dessen die Scharnierachse bildender Scharnierstift (3) im Scharnierauge (6) des einen Scharnierflügels (1) vermittels einer wartungsfrei gestalteten Lagerung (4) zwar frei drehbar, in axialer Richtung jedoch unbeweglich gelagert und bei zusammengefügtem Scharnier mit dem Scharnierauge (12) des anderen Scharnierflügels (2) drehsicher verbunden ist, wobei der Scharnierstift (3) einen radial ausladenden, zwischen die einander zugewandten Gewerbeflächen (9, 11) der Scharnieraugen (6,12) beider Scharnierflügel (1, 2) eingreifenden Bund (16) aufweist, der an seiner dem aushängbaren Scharnierflügel (2) zugewandten Seite einen sich zum freien Ende des Scharnierstifts (3) hin verjüngenden Konus (10) bildet und dem eine entsprechend konische Erweiterung (13) der Scharnieraugenbohrung (14) des anderen Scharnierflügels (2) zugeordnet ist, wobei der andere, aushängbare Scharnierflügel (2) ferner mittels einer auf einem axialen, mit einem Außengewinde (18) versehenen Fortsatz (17) des Scharnierstifts (3) verschraubbaren, einen konisch gestalteten Ansatz (22) aufweisenden Gewindemutter (20), welcher eine entsprechend konische Erweiterung (21) in der Scharnieraugenbohrung (14) des anderen aushängbaren Scharnierflügels (2) zugeordnet ist, gegen ein selbsttätiges Ausheben gesichert ist,
dadurch gekennzeichnet,
daß der mit einem Außengewinde (18) versehene Fortsatz (17) des Scharnierstifts (3) der lichten Weite des sich zwischen den beiden konischen Erweiterungen (13, 21) erstreckenden zylindrischen Längenabschnittes der Scharnieraugenbohrung (14) gegenüber ein Untermaß aufweist, und
daß ein an den konischen Ansatz (19) der Gewindemutter (20) angeschlossener halsartiger Fortsatz (22) in einen Ringraum (23) zwischen Scharnieraugenbohrung (14) und Fortsatz (17) des Scharnierstifts (3) eingreift.

2. Kraftwagentürscharnier nach Anspruch 1, dadurch gekennzeichnet, daß der Außendurchmesser des halsartigen, mit einem Innengewinde ausgestatteten Fortsatzes (22) der Gewindemutter (20) der lichten Weite des zylindrischen Längenabschnittes der Scharnieraugenbohrung (14) der anderen Scharnierhälfte (2) entspricht.

3. Kraftwagentürscharnier nach Anspruch 1 oder 2, dadurch gekennzeichnet, daß die axiale Länge des halsartigen Fortsatzes (22) der Gewindemutter (20) wenigstens einem Drittel der Länge des zylindrischen Längenabschnittes der Scharnieraugenbohrung (14) entspricht.

4. Kraftwagentürscharnier nach Anspruch 1 bis 3, dadurch gekennzeichnet, daß sich an den sich zum freien Ende des Scharnierstifts (3) hin verjüngenden Konus (10) des zwischen die einander zugewandten Gewerbeflächen (9, 11) der Scharnieraugen (6, 12) beider Scharnierflügel (1, 2) eingreifenden Bundes (16) des Scharnierstifts (3) ein in seinem Durchmesser der lichten Weite des zylindrischen Längenabschnitts der Scharnieraugenbohrung (12) entsprechender Sockelansatz (15) anschließt, dessen axiale Länge wenigstens einem Fünftel der axialen Länge des zylindrischen Längenabschnittes der Scharnieraugenbohrung (14) entspricht.

5. Kraftwagentürscharnier nach einem der Ansprüche 1 bis 4, dadurch gekennzeichnet, daß die Gewindemutter (20) als einteilig geformte Hutmutter ausgebildet ist und einen außenliegenden Vielkant-Werkzeugansatz aufweist.

6. Kraftwagentürscharnier nach einem der Ansprüche 1 bis 4, dadurch gekennzeichnet, daß eine mit einem außenliegenden Vielkant-Werkzeugansatz ausgestattete Gewindemutter (20) durch einen aufgesetzten domförmigen Hutteil (33) zu einer Hutmutter ergänzt ist.

7. Kraftwagentürscharnier nach einem der Ansprüche 1 bis 4, dadurch gekennzeichnet, daß in die Gewindemutter (20) eine bei zusammengesetztem Scharnier das freie Stirnende des Scharnierstifts (3) übergreifende Abdichtscheibe eingesetzt ist, wobei die Abdichtscheibe (34) in einer in axialer Verlängerung des Mutterkörpers (32) angeordneten und der Gewindebohrung gegenüber ein Übermaß aufweisenden Aufnahme (35) aufgenommen und durch wenigstens örtliche Randumbördelung (36) gehaltert ist.

8. Kraftwagentürscharnier nach einem der Ansprüche 1 bis 4, dadurch gekennzeichnet, daß eine bei zusammengesetztem Scharnier das freie Stirnende des Scharnierstifts (3) übergreifende, in eine an den Mutterkörper (32) angeformte Aufnahme (35) eingesetzte Abdichtscheibe (32) eine mittig angeordnet Vertiefung (37) aufweist.

9. Kraftwagentürscharnier nach einem der Ansprüche 1 bis 4, dadurch gekennzeichnet, daß eine bei zusammengesetztem Scharnier das freie Stirnende des Scharnierstifts (3) übergreifende Abdichtscheibe (38) eine mittels einer mittig angeordneten, axialen Verprägung gebildeten, einen in den Bereich der Gewindebohrung der Gewindemutter (20) eingreifenden Zentrieransatz (39) bildende Form aufweist.

10. Kraftwagentürscharnier nach einem der Ansprüche 1 bis 4, dadurch gekennzeichnet, daß eine bei zusammengesetztem Scharnier das freie Stirnende des Scharnierstifts (3) übergreifende Abdeckung durch eine axial gerichtete, eine Trennwand bildende Verprägung des oberen Bereichs der Gewindemutter (20) gebildet ist, wobei ein nach Art einer Hutmutter mit einem seinen der Aufnahme der Gewindebohrung zugeordneten Bereich axial überragenden und die Gewindebohrung überdeckenden Bereich (40) versehener Mutterkörper mit einer axial gerichteten, in ihrem Querschnitt einen als Innentorx ausgebildeten Werkzeugansatz bildenden Prägung versehen ist.

11. Kraftwagentürscharnier nach Anspruch 10, dadurch gekennzeichnet, daß die Gewindemutter mit einem innenliegenden und einem außenliegenden, als Innentorx bzw Außentorx (44) ausgebildeten Werkzeugansatz ausgestattet ist.

## Claims

1. Lift-off vehicle door hinge, the one hinge wing (1) of which can be fastened to the one door arranging part, door or door side piece and the other hinge wing (2) of which can be fastened to the other door arranging part, door or door side piece and of which the hinge pin (3) forming the hinge axis is mounted in the hinge eye (6) of the one hinge wing (1) by means of a bearing (4) which is maintenance-free in design, in a manner which is freely rotatable but rigid in the axial direction and is connected to the hinge eye (12) of the other hinge wing (2) in a manner secure against rotation when the hinge is assembled, wherein the hinge pin (3) has a collar (16) which projects radially and engages between the single joint faces (9, 11) facing one another of the hinge eyes (6, 12) of the two hinge wings (1, 2), which collar (16) forms a cone (10) tapering toward the free end of the hinge pin (3) on its side facing the lift-off hinge wing (2) and with which collar (16) a correspondingly conical extension (13) of the hinge eye hole (14) of the other hinge wing (2) is associated, wherein the other lift-off hinge wing (2) is also secured against spontaneous lifting-off by means of threaded nut (20) which can be screwed on to an axial projection (17) of the hinge pin (3) provided with an external thread (18) and having a conically formed shoulder (22), with which threaded nut (20) a correspondingly conical extension (21) in the hinge eye hole (14) of the other lift-off hinge wing (2) is associated, characterised in that the projection (17) of the hinge pin (3) provided with an external thread (18) is smaller than the inside width of the longitudinal section of the hinge eye hole (14) extending between the two conical extensions (13, 21) and in that a neck-like projection (22) connected on the conical shoulder (19) of the threaded nut (20) engages in an annular space (23) between the hinge eye hole (14) and the projection (17) of the hinge pin (3).

2. Vehicle door hinge according to claim 1, characterised in that the external diameter of the neck-like projection (22) of the threaded nut (20) equipped with an internal thread corresponds to the internal width of the cylindrical longitudinal portion of the hinge eye hole (14) of the other hinge half (2).

3. Vehicle door hinge according to claim 1 or 2, characterised in that the axial length of the neck-like projection (22) of the threaded nut (20) corresponds to at least a third of the length of the cylindrical longitudinal portion of the hinge eye hole (14).

4. Vehicle door hinge according to claim 1 to 3, characterised in that adjacent to the cone (10) tapering toward the free end of the hinge pin (3) of the collar (16) of the hinge pin (3), engaging between the single joint faces (9, 11) facing one another of the hinge eyes (6, 12) of the two hinge wings (1, 2) is a base shoulder (15) corresponding in its diameter to the inside width of the cylindrical longitudinal portion of the hinge eye hole (12), the axial length of which base shoulder (15) corresponds at least to a fifth of the axial length of the cylindrical longitudinal portion of the hinge eye hole (14).

5. Vehicle door hinge according to one of claims 1 to 4, characterised in that the threaded nut (20) is designed as a one-piece cap nut and has an exterior polyhedral tool collar.

6. Vehicle door hinge according to one of claims 1 to 4, characterised in that a threaded nut (20) equipped with an exterior polyhedral tool shoulder is supplemented by an applied dome-shaped cap part (33) to form a cap nut.

7. Vehicle door hinge according to one of claims 1 to 4, characterised in that a sealing disc which covers the free end of the hinge pin (3) when the hinge is assembled is inserted into the threaded nut (20), wherein the sealing disc (34) is received in a mount (35) arranged in axial extension of the nut body (32) and larger than the thread hole and secured by at least local edge beading (36).

8. Vehicle door hinge according to one of claims 1 to 4, characterised in that a sealing disc (32) covering the free end of the hinge pin (3) when the hinge is assembled and inserted into a mount (35) moulded on to the nut body (32) has a centrally arranged recess (37).

9. Vehicle door hinge according to one of claims 1 to 4, characterised in that a sealing disc (38) covering the free end of the hinge pin (3) when the hinge is assembled has a shape formed by means of a centrally arranged axial stamping forming a centring shoulder (39) engaging in the region of the threaded hole of the threaded nut (20).

10. Vehicle door hinge according to one of claims 1 to 4, characterised in that a cover covering the free end of the hinge pin (3) when the hinge is assembled is formed by an axially directed stamping forming a dividing wall, of the upper region of the threaded nut (20), wherein a nut body provided with a region (40) axially projecting beyond its region associated with the mounting of the thread hole and covering the thread hole in the manner of a cap nut, is provided with an axially directed stamping forming a tool shoulder formed as an interior torus in its cross-section.

11. Vehicle door hinge according to claim 10, characterised in that the threaded nut is equipped with an interior and exterior tool shoulder formed as an interior or exterior torus (44).

## Revendications

1. Charnière pour porte de véhicule dégondable, dont une aile de charnière **(1)** est susceptible d'être fixé sur une partie d'agencement de porte, une porte ou un montant de porte, et dont l'autre aile de charnière **(2)** est susceptible d'être fixé sur l'autre partie d'agencement de porte, porte ou montant de porte, et dont la tige de charnière **(3),** formant l'axe de charnière, est susceptible de tourner dans l'oeillet de charnière **(6)** de la première aile de charnière **(1)** au moyen d'un palier **(4)** configuré pour fonctionner sans entretien, la rotation étant certes libre, mais le montage imposant cependant une immobilité en direction axiale et, lorsque la charnière est assemblée, la tige de charnière **(3)** est reliée, de façon bloquée en rotation, à l'oeillet de charnière **(12)** de l'autre aile de charnière **(2)**, la tige de charnière **(3)** présentant une collerette **(16)** en porte-à-faux radial, s'engageant entre les faces fonctionnelles **(9, 11),** tournées l'une vers l'autre, des yeux de charnière **(6, 12)** des deux ailes de charnière **(1, 2),** collerette qui, sur sa face tournée vers l'aile de charnière **(2)** dégondable, forme un cône **(10)** s'effilant vers l'extrémité libre de la tige de charnière **(3)** et à laquelle est associée un élargissement **(13)** conique correspondant du perçage de l'oeillet de charnière **(14)** de l'autre aile de charnière **(2),** l'autre aile de charnière **(2)** dégondable étant, en outre, assuré contre tout enlèvement automatique, au moyen d'un écrou **(20)** présentant un appendice **(22)** de forme conique, susceptible d'être vissé sur un prolongement axial **(17),** muni d'un filetage extérieur **(18),** de la tige de charnière **(3),** écrou auquel est associé un élargissement conique **(21)** correspondant, ménagé dans le perçage de l'oeillet de charnière **(14)** de l'autre aile de charnière **(2)** dégondable,
caractérisée en ce que
le prolongement **(17)**, muni d'un filetage extérieur **(18),** de la tige de charnière **(3)** présente une dimension inférieure par rapport à l'ouverture libre du tronçon de longueur cylindrique, s'étendant entre les deux élargissements coniques **(13, 21),** du perçage de l'oeillet de charnière **(14),** et
en ce qu'un prolongement **(22)** en forme de col, raccordé au prolongement conique **(19)** de l'écrou **(20)**, s'engage dans un espace annulaire **(23)** existant entre le perçage de l'oeillet de charnière **(14)** et le prolongement **(17)** de la tige de charnière **(3).**

2. Charnière pour porte de véhicule selon la revendication 1, caractérisée en ce que le diamètre extérieur du prolongement **(22)** en forme de col, muni d'un filetage intérieur, de l'écrou **(20)** correspond à l'ouverture libre du tronçon de longueur cylindrique du perçage de l'oeillet de charnière **(14)** de l'autre moitié de charnière **(2).**

3. Charnière pour porte de véhicule selon la revendication 1 ou 2, caractérisée en ce que la longueur axiale du prolongement **(22)** en forme de col de l'écrou **(20)** correspond au moins à un tiers de la longueur du tronçon de longueur cylindrique du perçage de l'oeillet de charnière **(14).**

4. Charnière pour porte de véhicule selon la revendication 1 à 3, caractérisée en ce qu'au cône **(10),** s'effilant vers l'extrémité libre de la tige de charnière **(3),** de la collerette **(16)** s'engageant entre les faces fonctionnelles **(9, 11),** tournées l'une vers l'autre, des oeillets de charnière **(6, 12)** des deux ailes de charnière **(1, 2)** de la tige de charnière **(3),** se raccorde un appendice formant socle **(15),** correspondant en diamètre à l'ouverture libre du tronçon de longueur cylindrique du perçage de l'oeillet de charnière **(12),** dont la longueur axiale correspond au moins à un cinquième de la longueur axiale du tronçon de longueur cylindrique du perçage de l'oeillet de charnière **(14)**.

5. Charnière pour porte de véhicule selon l'une des revendications 1 à 4, caractérisée en ce que l'écrou **(20)** est configuré en écrou borgne, réalisé d'une seule pièce, et présente un appendice extérieur polygonal, pour l'emprise d'un outil.

6. Charnière pour porte de véhicule selon l'une des revendications 1 à 4, caractérisée en ce qu'un écrou (**20**), muni d'une emprise extérieure polygonale pour outil, est complété par une partie de chapeau **(33)** en forme de dôme, rapportée, pour former un écrou borgne.

7. Charnière pour porte de véhicule selon l'une des revendications 1 à 4, caractérisée en ce que dans l'écrou **(20)** est inséré un disque d'étanchéité, entourant l'extrémité frontale libre de la tige de charnière **(3)** lorsque la charnière est assemblée, le disque d'étanchéité **(34)** étant placé dans un logement **(35)** disposé dans le prolongement axial du corps d'écrou **(32)** et présentant une dimension supérieure par rapport au trou taraudé et étant fixé à l'aide d'au moins un bord rabattu localement en pourtour **(36).**

8. Charnière pour porte de véhicule selon l'une des revendications 1 à 4, caractérisée en ce qu'un disque d'étanchéité **(32),** entourant l'extrémité frontale libre de la tige de charnière **(3)** lorsque la charnière est assemblée, inséré dans un logement **(35)** formé d'un seul tenant sur le corps d'écrou **(32)**, présente un orifice **(37)** ménagé centralement.

9. Charnière pour porte de véhicule selon l'une des revendications 1 à 4, caractérisée en ce qu'un disque d'étanchéité **(38),** entourant l'extrémité frontale libre de la tige de charnière **(3)** lorsque la charnière est assemblée, présente une forme venant de matriçage ou estampage axial, réalisé centralement, formant un appendice de centrage **(39)** s'engageant dans la zone du trou taraudé de l'écrou **(20).**

10. Charnière pour porte de véhicule selon l'une des revendications 1 à 4, caractérisée én ce qu'un recouvrement, couvrant l'extrémité frontale libre de la tige de charnière **(3)** lorsque la charnière est assemblée, est formé par un estampage ou matriçage, orienté axialement, formant une paroi de séparation, opéré sur la zone supérieure de l'écrou **(20)**, un corps d'écrou, muni, à la façon d'un écrou borgne, d'une zone **(40)** dépassant axialement de sa zone associée au logement de trou taraudé et couvrant le trou taraudé, est muni d'un profilage orienté axialement, formant, en coupe transversale, un appendice d'emprise d'outil, réalisé sous forme de profil torx intérieur.

11. Charnière pour porte de véhicule selon la revendication 10, caractérisée en ce que le trou taraudé est muni d'un appendice d'emprise d'outil intérieur et d'un autre extérieur, réalisés sous la forme de profil hexalobé interne ou de profil hexalobé externe **(44).**
